# EUROPÄISCHE PATENTSCHRIFT

(11) **EP 2 027 940 B1**
(45) Veröffentlichungstag und Bekanntmachung des Hinweises auf die Patenterteilung: **09.03.2011**
(21) Anmeldenummer: 08104318.4
(22) Anmeldetag: 09.06.2008
(51) Int. Cl.: B08B 3/02

(54) **Hochdruckreinigungsgerät**
High pressure cleaning device
Appareil de nettoyage haute pression

(30) Priorität: 03.03.2008 DE 102008012357; 22.08.2007 DE 202007018339 U
(43) Veröffentlichungstag der Anmeldung: 25.02.2009
(73) Patentinhaber: Robert Bosch GmbH, 70442 Stuttgart (DE)
(72) Erfinder: Ellam, Mark, Stowmarket, Suffolk, IP14 1TX (GB); Kern, Stefan, Stowmarket, IP14 5AU (GB)

(56) Entgegenhaltungen:
- DE-A1- 3 312 451
- US-A- 4 810 169
- US-A- 6 056 710
- US-A1- 2006 275 146

## Beschreibung

### Stand der Technik

Die Erfindung geht insbesondere aus von einem Hochdruckreinigungsgerät nach dem Oberbegriff des Anspruchs 1.

Aus der DE 102005014583 A1 geht ein Hochdruckreinigungsgerät hervor, das als elektrisch betriebenes, ortsbewegliches und von einer Bedienperson tragbares Arbeitsgerät ausgebildet ist, mit einem Gerätegehäuse, mit einem Fahrwerk und mit einer Schlauchvorrichtung, die einen Hochdruckschlauch umfasst.

Die DE 33 12 451 A1 offenbart ein Mund- und Zahnspritzgerät mit einem Schlauch, der auf einem Wickelkörper angeordnet ist. Der Wasserschlauch ist wendelförmig aufgwickelt und vermag aufgrund seiner Eigenelastizität von selbst auf den Wickelkörper zu rutschen.

Die US-A-6 056 710 offenbart ein Mundduschengehäuse mit einem Schlauch, der spiralförmig aufgewickelt wird. Das Gehäuse, hat einen gekrümmten Boden, um den Schlauch in aufgerollter Form aufzubewahren.

Die US 2006/275146 A1 offenbart ein Reinigungsgerät mit einem Schlauch, der ähnlich wie bei bei der US-A-6 056 710 spulenförmig auf einer Schlauchtrommel aufgewickelt wird.

Aus der EP 1 747 072 B1 geht ein Reinigungsgerät hervor mit einem Gerätegehäuse, mit einem Fahrwerk, das Wälzkörper aufweist, die dazu vorgesehen sind, eine Geräteabstützfläche aufzuspannen, und mit einer Schlauchvorrichtung.

Aus der DE 195 44 876 A1 geht hervor ein Hochdruckreinigungsgerät mit einem Gerätegehäuse, mit einem Fahrwerk, das drei Wälzkörper aufweist, die dazu vorgesehen sind, eine Geräteabstützfläche aufzuspannen, und mit einer Schlauchvorrichtung (Gemischleitung 30). Die Schlauchvorrichtung geht seitlich von dem Gerät ab.

Aus der DE 196 21 869 A1 geht eine Vorrichtung zum Strahlen von Werkstückoberflächen hervor, bei der ein Spiralschlauch 29 verwendet wird. Hierbei handelt es sich jedoch nicht um ein Hodchdruckreinigungsgerät mit einem Gerätegehäuse und einem Fahrwerk, das zumindest drei, vorzugsweise vier Wälzkörper aufweist, die dazu vorgesehen sind, eine Geräteabstützfläche aufzuspannen. Die Vorrichtung ist vielmehr an einem senkrecht verfahrbaren Ausleger angebracht.

Aus der EP 1961640 A1 geht eine Reinigungseinrichtung mit Handwagen und Reinigungsgerät hervor.

Aus der DE 92 01 525 U1 geht ein Transportwagen für einen vorzugsweise tragbaren Hochdruckreiniger hervor. Der Transportwagen hat zwei Laufräder.

Ferner sind bereits Hochdruckreinigungsgeräte bekannt, die einen Hochdruckschlauch aufweisen, der von einem Bediener manuell aufgerollt werden muss.

Aufgabe der Erfindung ist es bei einem Hochdruckreinigungsgerät der eingangs erwähnten Art die Standfestigkeit und das Handling zu verbessern. Erreicht wird dies durch die kennzeichnenden Merkmale des Anspruchs 1.

### Vorteile der Erfindung

Die Erfindung geht aus von einem Hochdruckreinigungsgerät mit einer Schlauchvorrichtung.

Es wird vorgeschlagen, dass das Hochdruckreinigungsgerät, einen Spiralschlauch aufweist, der besonders vorteilhaft als Hochdruckschlauch ausgebildet ist Unter einem "Spiralschlauch" soll dabei insbesondere ein Schlauch verstanden werden, der eine spiralförmige Außengestalt mit einem spiralförmigen Kanalverlauf aufweist, und der insbesondere zur elastischen Verformung vorgesehen ist, so dass insbesondere ein Abstand zwischen Windungen der spiralförmigen Außengestalt zur Veränderung einer Erstreckung des Spiralschlauchs durch eine Krafteinwirkung von einem Bediener vergrößert werden kann, und zwar vorzugsweise mindestens auf einen doppelten Abstand, ausgehend von einer unbelasteten Ausgangsstellung, und sich der Spiralschlauch nach Aufhebung der Krafteinwirkung wieder zumindest weitgehend in seine Ausgangsstellung selbsttätig durch eine elastische Spannkraft zurückstellt. Die Spannkraft kann dabei von einer von einer Wandung des Spiralschlauchs unabhängigen Schlauchträgervorrichtung des Spiralschlauchs erzeugt sein, wie beispielsweise von einem an einer Außenwandung angeordneten Federdraht, und/oder besonders vorteilhaft von einer oder mehreren Wandungen des Spiralschlauchs selbst. Ferner soll unter einem "Hochdruckschlauch" in diesem Zusammenhang insbesondere ein Schlauch verstanden werden, der auf mindestens 10 bar Druck und besonders vorteilhaft auf mindestens 15 bar und besonders bevorzugt auf mindestens 60 bar Druck ausgelegt ist, und der insbesondere dazu vorgesehen ist, an einer Geräteausgangsseite des Hochdruckreinigungsgeräts angeordnet zu werden und damit insbesondere auf einen vom Hochdruckreinigungsgerät leistbaren Druck ausgelegt ist.

Durch eine entsprechende Ausgestaltung kann ein besonders vorteilhaftes Handling erreicht werden, und zwar insbesondere, indem ein unerwünschtes Abknicken und ein manuelles Aufrollen vermieden werden kann. Ferner können vorteilhafte Dämpfungseigenschaften erreicht werden, so dass bei abrupten Zugkräften am Spiralschlauch diese mittels des Spiralschlauchs gedämpft und Beschädigungen an Anschlüssen und Schlauchübergängen vermieden werden können.

Unter einem Hochdruckreinigungsgerät soll insbesondere ein elektrisch betriebenes, ortsbewegliches, insbesondere von einer Bedienperson tragbares Arbeitsgerät verstanden werden, welches mit Hilfe von Wasserdruck, insbesondere ab 15 bar und gegebenenfalls unter Verwendung von zusätzlichen Reinigungsmitteln, zur Beseitigung von Verschmutzungen eingesetzt wird. Das Hochdruckreinigungsgerät wiegt dabei vorzugsweise weniger als 10 kg und besonders vorteilhaft weniger als 5 kg und kann von einem Bediener während einem Reinigungsprozess mit einer Hand getragen werden.

In einer weiteren Ausgestaltung der Erfindung wird vorgeschlagen, dass das Hochdruckreinigungsgerät ein Gerätegehäuse und ein Fahrwerk aufweist, das zumindest drei und besonders bevorzugt zumindest vier Wälzkörper aufweist, die dazu vorgesehen sind, eine Geräteabstützfläche aufzuspannen. Durch eine entsprechende Ausgestaltung können eine besonders vorteilhafte Standfestigkeit und ein vorteilhaftes Handling erreicht werden, und zwar insbesondere, wenn das Fahrwerk zumindest einen Wälzkörper aufweist, der um eine Lenkschwenkachse schwenkbar gelagert ist und insbesondere, wenn zumindest eine Achse mit lenkbaren Rädern vorgesehen ist. Unter einer "Lenkschwenkachse" soll dabei insbesondere eine Schwenkachse verstanden werden, um die der Wälzkörper schwenken kann, um neben seiner Wälzbewegung einer gekrümmten Bahn folgen zu können. Dabei weist die Lenkschwenkachse vorzugsweise einen Winkel zwischen 80° und 100° und vorzugsweise von ca. 90° zu einer Wälzachse und zu einer Geräteabstützfläche auf. Unter einem "Wälzkörper" sind verschiedene, dem Fachmann als sinnvoll erscheinende Körper denkbar, wie beispielsweise Kugeln, Walzen und/oder besonders vorteilhaft Räder, die insbesondere im Gegensatz zu Walzen eine Breite aufweisen, die kleiner ist als deren Durchmesser.

Ferner wird vorgeschlagen, dass das Fahrwerk zumindest einen Wälzkörper aufweist, der seitlich über eine Gerätebodenkontur des Gerätegehäuses und insbesondere über das Gerätegehäuse, insbesondere über eine Projektion desselben auf eine ebene Fläche, hinausragt, wodurch die Standfestigkeit weiter verbessert werden kann.

Ferner wird vorgeschlagen, dass das Fahrwerk von einem Untersatz gebildet ist. Dabei soll unter einem "Untersatz" insbesondere eine Einheit verstanden werden, die zumindest teilweise unterhalb des Gerätegehäuses angeordnet ist und insbesondere eine zumindest teilweise vom Gerätegehäuse entkoppelte Tragstruktur zur Aufnahme von Lagerkräften, wie insbesondere einen Rahmen, aufweist. Durch eine entsprechende Ausge-staltung kann eine besonders flexible Gestaltung erreicht werden.

Um das Hochdruckreinigungsgerät auch als tragbares Gerät vorteilhaft einsetzen zu können, ist vorteilhaft der Untersatz von einer von dem Gerätegehäuse trennbaren Einheit gebildet, und zwar insbesondere, indem eine Halte- und Entriegelungseinheit vorgesehen ist, die dazu dient, den Untersatz und das Gerätegehäuse lösbar zu verbinden. Im Bedarfsfall kann dann das Gerätegehäuse vom Untersatz von einem Bediener separiert und somit ein Handgriff des Hochdruckreinigungsgeräts vorteilhaft genutzt werden.

Um eine sichere Aufnahme zu erreichen, weist der Untersatz vorzugsweise einen Aufnahmebereich für das Gerätegehäuse auf. Dabei soll unter einem "Aufnahmebereich" in diesem Sinn insbesondere eine Ausnehmung verstanden werden, in die das Gerätegehäuse eingesetzt werden kann. Vorzugsweise weist der Untersatz Seitenwangen und/oder an seiner Frontseite eine Wange zur Bildung des Aufnahmebereichs auf, wodurch dieser konstruktiv einfach vorteilhaft gestaltet werden kann.

Konstruktiv einfach kann der Untersatz insbesondere hergestellt werden, wenn dieser zumindest teilweise in einer Schalenbauweise gefertigt ist, d.h. zumindest aus zwei zusammengesetzten Schalenteilen gebildet ist, wodurch insbesondere der Aufnahmebereich einfach und besonders vorteilhaft gestaltet werden kann.

Ferner ist vorteilhaft ein System mit einem Hochdruckreinigungsgerät und einem Spiralschlauch in der Weise ausgelegt, dass bei dem auf einem Boden stehenden Hochdruckreinigungsgerät mit montiertem Spiralschlauch, dieser mit seinem dem Hochdruckreinigungsgerät abgewandten Ende, ausgehend von einer unbelasteten Stellung, senkrecht nach oben auf einen Abstand von mindestens 2,5 m zum Boden geführt werden kann, bevor eine dadurch innerhalb des Spiralschlauchs resultierende Spannkraft eine Gewichtskraft des Hochdruckreinigungsgeräts übersteigt, so dass insbesondere vorteilhaft vermieden werden kann, dass bei einer Arbeit über Kopf das Hochdruckreinigungsgerät unerwünscht vom Boden abgehoben wird.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine perspektivische Ansicht eines Hochdruckreinigungsgeräts mit einem Untersatz,
- Fig. 2: eine Seitenansicht des Hochdruckreinigungsgeräts,
- Fig. 3: eine perspektivische Ansicht des Hochdruckreinigungsgeräts ohne Untersatz,
- Fig. 4: eine perspektivische Ansicht des Hochdruckreinigungsgeräts mit einer Hochdruckschlauchvorrichtung in einer Ausgangsstellung und weiteren Zubehörteilen,
- Fig. 5: das Hochdruckreinigungsgerät aus Figur 4 mit der Hochdruckschlauchvorrichtung in einer Betriebsstellung,
- Fig. 6: den Untersatz aus Figur 1 in einer Alleinstellung,
- Figur 7: den Untersatz aus Figur 1 mit einer abgenommenen Frontklappe.

### Beschreibung des Ausführungsbeispiels

Figur 1 zeigt ein Hochdruckreinigungsgerät mit einem Gerätegehäuse 10, in dem eine nicht näher dargestellte elektrische Antriebseinheit, eine Verdrängermaschine zur Erzeugung eines Arbeitsdrucks und eine Einrichtung zur Regelung von Arbeitsdruck und Wassermenge angeordnet sind, und mit einem von einem Untersatz gebildeten Fahrwerk 12, der im Wesentlichen unterhalb eines Gerätegehäusebodens angeordnet ist und vier von Rädern gebildete Wälzkörper 14, 16, 18, 20 aufweist, die dazu vorgesehen sind eine Geräteabstützfläche 22 aufzuspannen (Figur 1, 2, 4 bis 7). Der Untersatz ist breiter als das Gerätegehäuse 10 ausgebildet und die Wälzkörper 14, 16, 18, 20 ragen über eine Gerätebodenkontur des Gerätegehäuses 10 und über das Gerätegehäuse 10 selbst vollständig seitlich hinaus. Die Wälzkörper 14, 16, 18, 20 sind auf zwei quer zu einer Längsrichtung des Fahrwerks 12 verlaufenden Lagerachsen angeordnet, wobei die vorderen Wälzkörper 14, 20 um eine Lenkschwenkachse 24 schwenkbar gelagert sind, die senkrecht auf einer Wälzachse der Wälzkörper 14, 20 steht.

Der das Fahrwerk 12 bildende Untersatz ist von einer von dem Gerätegehäuse 10 trennbaren Einheit gebildet bzw. ist dazu vorgesehen, dass dieser von einem Bediener von dem Gerätegehäuse 10 entfernt werden kann. Hierzu ist eine Halte- und Entriegelungseinheit 26 vorgesehen, die dazu vorgesehen ist, den Untersatz und das Gerätegehäuse 10 lösbar zu verbinden. Die Halte- und Entriegelungseinheit 26 weist an einer an einer Frontseite angeordneten Wange 34 des Untersatzes eine abnehmbare Klappe 48 und unter der Klappe 48 ein einen Schnappverschluss bildendes Entriegelungselement 50 auf (Figur 7), während auf der der Frontseite abgewandten Rückseite nicht näher dargestellte, mit dem Gerätegehäuse 10 korrespondierende Formschlusselemente zur Sicherung des Gerätegehäuses 10 am Untersatz vorgesehen sind. Wird das Entriegelungselement 50 gelöst kann das Gerätegehäuse 10 an den am Untersatz angeordneten Formschlusselementen vorbeigeführt und vom Untersatz getrennt werden.

Der in einer Schalenbauweise aus Kunststoff hergestellte Untersatz weist einen von einer Ausnehmung gebildeten Aufnahmebereich 28 für das Gerätegehäuse 10 auf, der an die Kontur des Gerätegehäuses 10 angepasst ist, so dass dieses formschlüssig in demselben aufgenommen werden kann (Figuren 6 und 7). Der Untersatz weist zur Bildung des Aufnahmebereichs 28 Seitenwangen 30, 32 und die an der Frontseite angeordnete Wange 34 auf. An einer der Fronseite abgewandten Rückseite ist eine weitere Wange 52 vorgesehen, die eine Ausnehmung 54 für einen Wasseranschluss 56 aufweist (Figur 4).

Ist das Gerätegehäuse 10 in den Aufnahmebereich 28 eingesetzt, wird dasselbe seitlich von den Wangen 30, 32, 34, 52 begrenzt, so dass das Gerätegehäuse 10 insbesondere in Fahrtrichtung und quer zur Fahrtrichtung, parallel zur Geräteabstützfläche 22 formschlüssig im Aufnahmebereich 28 fixiert ist. Ist das Gerätegehäuse 10 aus dem Aufnahmebereich 28 des Untersatzes entnommen, kann dieses vorteilhaft mittels einem an einer Oberseite des Gerätegehäuses 10 angeordneten Bügelhandgriff 58 transportiert werden (Figur 3).

An der Oberseite des Gerätegehäuses 10 ist ferner ein Anschluss 60 für eine Hochdruckschlauchvorrichtung vorgesehen (Figur 4, 5, 8). Die Hochdruckschlauchvorrichtung umfasst einen als Hochdruckschlauch ausgebildeten Spiralschlauch 36, der schraubendruckfederartig ausgebildet und zur elastischen Verformung vorgesehen ist. In unbelastetem Zustand liegen Spiralwindungen des Spiralschlauchs 36 nahezu direkt aneinander an und die Spiralwindungen sind im Wesentlichen koaxial um eine im Wesentlichen senkrecht zur Geräteabstützfläche 22 ausgerichtete Achse 62 angeordnet (Figur 4). In belastetem Zustand kann sich ein Abstand zwischen den Spiralwindungen gegenüber dem unbelasteten Zustand um ein mehrfaches vergrößern, so dass ein Abstand einer an einem dem Anschluss 60 abgewandten Ende des Spiralschlauchs 36 angeordneten Hochdruckpistole 64 zum Gerätegehäuse 10 um ein Mehrfaches vergrößert werden kann (Figur 5). Mit zunehmender Länge muss eine Bedienperson eine äquivalente Kraft aufbringen, die abhängig von der Formsteifigkeit des Spiralschlauchs 36 ist. Der Spiralschlauch 36 ist bei seiner Herstellung unter Wärmeeinwirkung dauerhaft in seine Form gebracht, so dass bei einem späteren Betriebseinsatz sich dieser durch innere Spannkraft grundsätzlich stets nach Aufhebung einer Kräfteeinwirkung wieder in seine in Figur 4 dargestellte Grundstellung zurückstellt. Vorteilhaft ist an einer Seitenwand des Gerätegehäuses 10 eine Halteeinrichtung 66 für die Hochdruckpistole 64 angeordnet, wie dies in Figur 4 angedeutet ist, in die die Hochdruckpistole 64 mit ihrem Strahlrohr 68 eingeschoben und gesichert werden kann, so dass die Hochdruckpistole 64 und der Spiralschlauch 36 bei einem Transport am Gerätegehäuse 10 in einer gesicherten Position verbleiben können und ein Entfernen des Spiralschlauchs 36 und der Hochdruckpistole 64 vermieden werden kann. Grundsätzlich ist auch denkbar, dass am Gerätegehäuse 10, insbesondere an dessen Oberseite, eine Halte- und/oder Aufbewahrungseinrichtung speziell für den Spiralschlauch 36 vorgesehen ist.

Das System mit dem Hochdruckreinigungsgerät und dem Spiralschlauch 36 ist in der Weise ausgelegt, dass bei dem auf einem Boden stehenden Hochdruckreinigungsgerät mit montiertem Spiralschlauch 36, dieser mit seinem dem Hochdruckreinigungsgerät abgewandten Ende, ausgehend von einer unbelasteten Stellung, senkrecht nach oben entlang der Achse 62 auf einen Abstand von mindestens 2,5 m zum Boden geführt werden kann, bevor eine dadurch innerhalb des Spiralschlauchs 36 resultierende Spannkraft eine Gewichtskraft des Hochdruckreinigungsgeräts übersteigt, so dass insbesondere vorteilhaft vermieden werden kann, dass bei einer Arbeit über Kopf das Hochdruckreinigungsgerät unerwünscht vom Boden abgehoben wird.

## Patentansprüche

1. Hochdruckreinigungsgerät, das als elektrisch betriebenes, ortsbewegliches und von einer Bedienperson tragbares Arbeitsgerät ausgebildet ist, mit einem Gerätegehäuse (10), mit einem Fahrwerk (12) und mit einer Schlauchvorrichtung, die einen Hochdruckschlauch umfasst, **dadurch gekennzeichnet, dass** das Hochdruckreinigungsgerät mit Wasserdruck ab 15 bar zur Beseitigung von Verschmutzungen eingesetzt wird, dass das Fahrwerk (12) zumindest drei, vorzugsweise vier Wälzkörper (14,16,18, 20) aufweist, die dazu vorgesehen sind, eine Geräteabstützfläche (22) aufzuspannen, und dass der Hochdruckschlauch als Spiralschlauch, so dass ein Abstend zwischen Windungen der Spirelförmigen Aussengestalt zur Veränderung einer Erstreckung des Spirelschlauchs durch eine Krofteinwirkung vergrößert werden kann, ausgebildet ist, der zur elastischen Verformung vorgesehen ist.

2. Hochdruckreinigungsgerät nach Anspruch 1, **dadurch gekennzeichnet, dass** der Spiralschlauch (36) schraubendruckfederartig ausgebildet ist, wobei in unbelastetem Zustand die Spiralwindungen des Spiralschlauchs (36) nahezu direkt aneinander anliegen und im Wesentlichen koaxial um eine im Wesentlichen senkrecht zur Geräteabstützfläche (22) ausgerichtete Achse (62) angeordnet sind.

3. Hochdruckreinigungsgerät nach Anspruch 1 oder 2, **dadurch gekennzeichnet, dass** in belastetem Zustand sich ein Abstand zwischen den Spiralwindungen gegenüber dem unbelasteten Zustand um ein mehrfaches vergrößert, so dass ein Abstand einer an einem dem Anschluss (60) abgewandten Ende des Spiralschlauchs (36) angeordneten Hochdruckpistole (64) zu einem Gerätegehäuse (10) um ein Mehrfaches vergrößern kann.

4. Hochdruckreinigungsgerät nach einem der vorhergehenden Ansprüche, **dadurch gekennzeichnet, dass** der Spiralschlauch (36) in der Weise ausgelegt ist, dass bei dem auf einem Boden stehenden Gerät mit montiertem Spiralschlauch (36), dieser mit seinem dem Gerät (36) abgewandten Ende, ausgehend von einer unbelasteten Stellung, senkrecht nach oben entlang einer senkrecht auf dem Boden stehenden Achse (62) auf einen Abstand von mindestens 2,5 m zum Boden geführt werden kann, bevor eine **dadurch** innerhalb des Spiralschlauchs (36) resultierende Spannkraft eine Gewichtskraft des Geräts übersteigt.

5. Hochdruckreinigungsgerät zumindest nach einem der Ansprüche 1 bis 4, **dadurch gekennzeichnet, dass** zumindest ein Wälzkörper (14,16,18, 20) von einem Rad gebildet ist

6. Hochdruckreinigungsgerät nach einem der Ansprüche 1 bis 5, **dadurch gekennzeichnet, dass** das Fahrwerk (12) zumindest einen Wälzkörper (14, 20) aufweist, der um eine Lenkschwenkachse (24) schwenkbar gelagert ist.

7. Hochdruckreinigungsgerät nach einem der Ansprüche 1 bis 6, **dadurch gekennzeichnet, dass** das Fahrwerk (12) zumindest einen Wälzkörper (14, 16, 18, 20) aufweist, der seitlich über eine Gerätebodenkontur des Gerätegehäuses (10) hinausragt.

8. Hochdruckreinigungsgerät nach Anspruch 7, **dadurch gekennzeichnet, dass** der Wälzkörper (14,16,18, 20) seitlich über das Gerätegehäuse (10) hinausragt.

9. Hochdruckreinigungsgerät nach einem der Ansprüche 1 bis 8, **dadurch gekennzeichnet, dass** das Fahrwerk (12) von einem Untersatz gebildet ist

10. Hochdruckreinigungsgerät nach Anspruch 9, **dadurch gekennzeichnet, dass** der Untersatz von einer von dem Gerätegehäuse (10) trennbaren Einheit gebildet ist.

11. Hochdruckreinigungsgerät nach Anspruch 10, **gekennzeichnet durch** eine Halte- und Entriegelungseinheit (26), die dazu vorgesehen ist, den Untersatz und das Gerätegehäuse (10) lösbar zu verbinden.

12. Hochdruckreinigungsgerät zumindest nach Anspruch 9, **dadurch gekennzeichnet, dass** der Untersatz einen Aufnahmebereich (28) für das Gerätegehäuse (10) aufweist.

13. Hochdruckreinigungsgerät zumindest nach Anspruch 9, **dadurch gekennzeichnet, dass** der Untersatz zumindest teilweise in Schalenbauweise gefertigt ist.

14. Hochdruckreinigungsgerät zumindest nach Anspruch 12, **dadurch gekennzeichnet, dass** der Untersatz Seitenwangen (30,32) zur Bildung des Aufnahmebereichs (28) aufweist.

15. Hochdruckreinigungsgerät zumindest nach Anspruch 12, **dadurch gekennzeichnet, dass** der Untersatz an seiner Frontseite eine Wange (34) zur Bildung des Aufnahmebereichs (28) aufweist.

16. Hochdruckreinigungsgerät nach einem der Ansprüche 12 bis 15, **gekennzeichnet durch** ein Gerätegewicht unter 10 kg.

## Claims

1. High-pressure cleaning appliance which is designed as an electrically operated, mobile operating appliance which can be carried by a user, having an appliance housing (10), having a chassis (12) and having a hose device comprising a high-pressure hose, **characterized in that** the high-pressure cleaning appliance is used with water pressure from 15 bar for removing dirt, **in that** the chassis (12) has at least three, preferably four, rolling bodies (14, 16, 18, 20), which are provided in order to define an appliance supporting surface (22), and **in that** the high-pressure hose is designed as a helical hose provided for elastic deformation, and therefore a spacing between turns of the helical outer configuration can be increased by the application of force in order to alter an extent of the helical hose.

2. High-pressure cleaning appliance according to Claim 1, **characterized in that** the helical hose (36) is designed in the manner of a helical compression spring, wherein, in the non-loaded state, the helical turns of the helical hose (36) butt more or less directly against one another and are arranged essentially coaxially around an axis (62) which is oriented essentially perpendicularly to the appliance-supporting surface (22).

3. High-pressure cleaning appliance according to Claim 1 or 2, **characterized in that**, in the loaded state, a spacing between the helical turns increases by a multiple in relation to the non-loaded state, and therefore a spacing between a high-pressure gun (64), which is arranged at an end of the helical hose (36) which is directed away from the connection (60), and an appliance housing (10) can increase by a multiple.

4. High-pressure cleaning appliance according to one of the preceding claims, **characterized in that** the helical hose (36) is designed such that, in the case of the appliance with mounted helical hose (36) standing on a floor, that end of the hose which is directed away from the appliance (36), starting from a non-loaded position, can be moved vertically upwards, along an axis (62) standing vertically on the floor, to a distance of at least 2.5 m from the floor, before a resilience which thus results within the helical hose (36) exceeds the weight of the appliance.

5. High-pressure cleaning appliance at least according to one of Claims 1 to 4, **characterized in that** at least one rolling body (14, 16, 18, 20) is formed by a wheel.

6. High-pressure cleaning appliance according to one of Claims 1 to 5, **characterized in that** the chassis (12) has at least one rolling body (14, 20) which is mounted such that it can be pivoted about a steering pivot axis (24).

7. High-pressure cleaning appliance according to one of Claims 1 to 6, **characterized in that** the chassis (12) has at least one rolling body (14, 16, 18, 20) which projects laterally beyond a floor contour of the appliance housing (10).

8. High-pressure cleaning appliance according to Claim 7, **characterized in that** the rolling body (14, 16, 18, 20) projects laterally beyond the appliance housing (10).

9. High-pressure cleaning appliance according to one of Claims 1 to 8, **characterized in that** the chassis (12) is formed by a substructure.

10. High-pressure cleaning appliance according to Claim 9, **characterized in that** the substructure is formed by a unit which can be separated from the appliance housing (10).

11. High-pressure cleaning appliance according to Claim 10, **characterized by** a retaining and unlocking unit (26) which is provided in order to connect the substructure and the appliance housing (10) in a releasable manner.

12. High-pressure cleaning appliance at least according to Claim 9, **characterized in that** the substructure has an accommodating region (28) for the appliance housing (10).

13. High-pressure cleaning appliance at least according to Claim 9, **characterized in that** the substructure is produced, at least in part, as a shell construction.

14. High-pressure cleaning appliance at least according to Claim 12, **characterized in that** the substructure has side panels (30, 32) for forming the accommodating region (28).

15. High-pressure cleaning appliance at least according to Claim 12, **characterized in that** the substructure, on its front side, has a panel (34) for forming the accommodating region (28).

16. High-pressure cleaning appliance according to one of Claims 12 to 15, **characterized by** an appliance weight of below 10 kg.

## Revendications

1. Appareil de nettoyage haute pression, qui est réalisé sous forme d'appareil de travail à commande électrique, mobile et portable par un opérateur, avec un boîtier d'appareil (10), un châssis (12) et un dispositif à flexible, qui comprend un flexible haute pression, **caractérisé en ce que** l'appareil de nettoyage haute pression est utilisé avec une pression d'eau à partir de 15 bars pour éliminer des salissures, **en ce que** le châssis (12) présente au moins trois, et de préférence quatre, corps de roulement (14, 16, 18, 20), qui sont prévus pour s'engager avec une surface de support d'appareil (22), et **en ce que** le flexible haute pression est réalisé sous forme de flexible en spirale, qui est prévu de manière élastiquement déformable, de sorte qu'une distance entre des enroulements de la forme extérieure en forme de spirale puisse être augmentée pour modifier une étendue du flexible en spirale par l'action d'une force.

2. Appareil de nettoyage haute pression selon la revendication 1, **caractérisé en ce que** le flexible en spirale (36) est réalisé sous forme de ressort à boudin, les enroulements en spirale du flexible en spirale (36) s'appliquant pratiquement directement les uns contre les autres dans l'état non sollicité, et étant disposés essentiellement coaxialement autour d'un axe (62) orienté essentiellement perpendiculairement à la surface de support d'appareil (22).

3. Appareil de nettoyage haute pression selon la revendication 1 ou 2, **caractérisé en ce que**, dans l'état sollicité, une distance entre les enroulements en spirale est augmentée d'un multiple par rapport à l'état non sollicité, de sorte qu'une distance d'un pistolet haute pression (64) disposé sur une extrémité du flexible en spirale (36) opposée au raccord (60) à un boîtier d'appareil (10) puisse être augmentée d'un multiple.

4. Appareil de nettoyage haute pression selon l'une quelconque des revendications précédentes, **caractérisé en ce que** le flexible en spirale (36) est conçu de telle sorte que, lorsque l'appareil avec le flexible en spirale (36) monté est placé sur un sol, le flexible en spirale puisse être guidé avec son extrémité opposée à l'appareil (36), à partir d'une position non sollicitée, perpendiculairement vers le haut le long d'un axe (62) se tenant perpendiculairement sur le sol, sur une distance d'au moins 2,5 m par rapport au sol, avant qu'une force de tensionnement résultant de ce fait à l'intérieur du flexible en spirale (36) ne dépasse une force de pesanteur de l'appareil.

5. Appareil de nettoyage selon au moins l'une quelconque des revendications 1 à 4, **caractérisé en ce qu'**au moins un corps de roulement (14, 16, 18, 20) est formé par une roue.

6. Appareil de nettoyage haute pression selon l'une quelconque des revendications 1 à 5, **caractérisé en ce que** le châssis (12) présente au moins un corps de roulement (14, 20), qui est monté de manière à pouvoir pivoter autour d'un axe de direction pivotant (24).

7. Appareil de nettoyage haute pression selon l'une quelconque des revendications 1 à 6, **caractérisé en ce que** le châssis (12) présente au moins un corps de roulement (14, 16, 18, 20) qui fait saillie latéralement au-delà d'un contour de fond d'appareil du boîtier d'appareil (10).

8. Appareil de nettoyage haute pression selon la revendication 7, **caractérisé en ce que** le corps de roulement (14, 16, 18, 20) fait saillie latéralement au-delà du boîtier d'appareil (10).

9. Appareil de nettoyage haute pression selon l'une quelconque des revendications 1 à 8, **caractérisé en ce que** le châssis (12) est formé par une base.

10. Appareil de nettoyage haute pression selon la revendication 9, **caractérisé en ce que** la base est formée par une unité pouvant être séparée du boîtier d'appareil (10).

11. Appareil de nettoyage haute pression selon la revendication 10, **caractérisé par** une unité de fixation et de déverrouillage (26), qui est prévue pour connecter de manière amovible la base et le boîtier d'appareil (10).

12. Appareil de nettoyage haute pression selon au moins la revendication 9, **caractérisé en ce que** la base présente une région de réception (28) pour le boîtier d'appareil (10).

13. Appareil de nettoyage haute pression selon au moins la revendication 9, **caractérisé en ce que** la base est fabriquée au moins en partie dans une construction à coque.

14. Appareil de nettoyage haute pression selon au moins la revendication 12, **caractérisé en ce que** la base présente des joues latérales (30, 32) pour former la région de réception (28).

15. Appareil de nettoyage haute pression selon au moins la revendication 12, **caractérisé en ce que** la base présente sur son côté frontal une joue (34) pour former la région de réception (28).

16. Appareil de nettoyage haute pression selon l'une quelconque des revendications 12 à 15, **caractérisé par** un poids de l'appareil inférieur à 10 kg.
